# FASCICULE DE BREVET EUROPEEN

(11) **EP 0 970 452 B1**
(45) Date de publication et mention de la délivrance du brevet: **07.11.2001**
(21) Numéro de dépôt: 98917213.5
(22) Date de dépôt: 20.03.1998
(51) Int. Cl.: G07F 17/32, G07F 9/08

(54) **SYSTEME DE TRANSFERT DE DONNEES ET D'UNITES DE VALEUR SUR UN RESEAU DE MACHINES A SOUS**
SYSTEM ZUR ÜBERTRAGUNG VON DATEN UND WERTEINHEITEN IN EINEM NETZ VON SPIELAUTOMATEN
DATA AND VALUE UNIT TRANSFER SYSTEM ON SLOT MACHINE NETWORK

(30) Priorité: 11.04.1997 FR 9704734
(43) Date de publication de la demande: 12.01.2000
(73) Titulaire: GEMPLUS, 13881 Gémenos Cédex (FR)
(72) Inventeur: ORUS, Hervé, F-13470 Carnoux en Provence (FR); FOGLINO, Jean-Jacques, F-13790 Peynier (FR)
(86) Numéro de dépôt international: FR9800583
(87) Numéro de publication internationale: WO9847114

(56) Documents cités:
- EP-A- 0 325 455
- EP-A- 0 342 797
- EP-A- 0 534 718
- FR-A- 2 603 401
- US-A- 5 470 079

## Description

La présente invention concerne le domaine des machines à sous, telles que les dispositifs de jack-pot et les autres dispositifs de jeux d'argent individuels du type de ceux que l'on trouve dans les casinos.

On connaît des machines à sous pouvant recevoir ou émettre des transferts électroniques d'argent correspondant à des mises ou à des gains pour le compte d'un joueur. Ces transferts électroniques ont l'intérêt d'éviter le transport et la manipulation de grandes quantités de monnaie.

Le document EP-A-0 360 613 décrit ainsi un système de transfert électronique d'unités de valeur entre une machine à sous et une carte à puce stockant un compte d'unités de valeur d'un joueur.

Le document décrit en particulier une machine à sous spéciale comprenant un transcripteur d'unités de valeur sur carte à puce.

Un inconvénient d'une telle machine à sous intégrant un monnayeur électronique est qu'elle ne permet pas de relever et de vérifier les transferts et les opérations de jeu comportant de la monnaie électronique.

On connaît des systèmes sécurisés de gestion de parc de machines à sous dans lesquels les machines sont reliées en réseau avec un ordinateur central gérant toutes les données comptables (voir EP-A-534 718). Les machines reçoivent les transferts électroniques d'argent uniquement à partir de l'ordinateur central.

Cependant, les joueurs ne disposent plus de la liberté d'effectuer isolément leurs opérations de jeu, les mises de fond initiales et les gains étant comptabilisés par un opérateur dans l'ordinateur central, généralement un caissier du casino.

Un inconvénient général de ces systèmes de machines à sous est qu'ils ne peuvent s'adapter à tout type de moyens de paiement, cartes bancaires, billets, pièces, jetons, ou virements électroniques centralisés selon la mode du moment ou les préférences des joueurs.

Un but de l'invention est de réaliser un dispositif pour réseau de machines à sous permettant de s'adapter à divers modes de paiement tout en permettant une vérification comptable aisée des opérations de jeu par un organe central de gestion.

Un autre but de l'invention est de réaliser un dispositif pour machine à sous apte à effectuer des virements électroniques permettant de relier ces machines en réseau avec un organe central de gestion.

Ces buts sont atteints selon l'invention telle que définie par l'objet des revendications 1,14,15 et 16 en prévoyant qu'une machine à sous apte à traiter des virements électroniques, un monnayeur électronique transmettant des virements électroniques et l'organe central de gestion supervisant les virements et les transferts de données sont interconnectés par un dispositif de commutation et de coordination de transferts de données, du type multiplexeur, aiguillant les transferts de données ou d'unités de valeur de la machine à sous soit vers le monnayeur électronique soit vers l'organe central de gestion.

Des monnayeurs électroniques peuvent ainsi être insérés dans un réseau de machines à sous, sans modification du réseau de transfert de données. D'autre part, les machines à sous prévues pour être connectées individuellement à un monnayeur électronique peuvent ainsi être reliées en réseau avec un organe central de gestion.

De façon avantageuse, l'invention prévoit d'intercaler les échanges de données de la machine à sous et du monnayeur avec les échanges de données de la machine à sous et de l'organe de gestion.

Divers types de monnayeurs appelés par la suite organes de transfert d'unités de valeur peuvent de plus être connectés sur une machine, en prévoyant que le dispositif traduit le protocole de transmission de données utilisé par le monnayeur selon le protocole utilisable par la machine.

La mise en oeuvre de l'invention sera mieux comprise à la lecture de la description et des dessins ci-après, donnés à titre d'exemple non-limitatifs ; sur les dessins annexés :
- la figure 1 représente des machines à sous mises en réseau avec un ordinateur central selon l'art antérieur ;
- La figure 2 représente un réseau de machines à sous et de transcripteurs de données sur carte à puce reliés à un ordinateur central, avec des moyens de commutation et de coordination des transferts de données selon l'invention ; et,
- La figure 3 représente un schéma de réalisation de dispositif de transfert de données destiné à un tel réseau et comportant des moyens de commutation et de coordination de transfert de données selon l'invention.

Un exemple connu de mise en réseau de machines de jeu est illustré à la figure 1. Une telle mise en réseau permet de relever les opérations de jeu effectuées avec les machines à sous 200, 201 et 202 pour établir la comptabilité d'un casino par exemple ou pour contrôler la régularité des opérations effectuées.

Il est envisagé actuellement de développer des réseaux de machines à sous en dehors des casinos pour étendre l'utilisation des machines de jeu à des lieux divers tels que des salles de jeux privées, des salles de bar, ou développer des machines de jeu domestiques.

Le réseau permet de transmettre des données entre une machine à sous 200 et un organe central de gestion 1 de façon à stocker des données relatives aux opérations de jeu. On peut notamment transmettre le montant des mises et des gains d'un joueur et le solde de ses opérations de jeu. Cette transmission de données peut en outre comporter un transfert d'unité de valeurs entre le réseau et la machine de jeu, l'ordinateur central 1 gérant par exemple un compte d'unités de valeur du joueur ou distribuant des primes à un joueur régulier.

Un tel réseau comporte notamment des machines à sous 200, 201, 202, de type connu, reliés par des moyens de liaison 123 de réseau à un ordinateur central 1, ou tout autre système centralisé de gestion.

Les moyens de liaison 123 du réseau peuvent être constitués par tout type de liaison permettant une transmission de données, notamment des données numériques.

La transmission peut être de toute nature, électrique, radio ou optique par exemple, en utilisant des moyens de liaison adéquats tel que des câbles, antennes ou fibres optiques.

De façon générale, les moyens de liaison 123 du réseau sont reliés aux machines à sous 200, 201, 202 et à l'ordinateur 1 par des adaptateurs 120, 121, 122 et 11. De tels dispositifs adaptent le mode de transmission utilisé sur la liaison du réseau au mode de transmission de données utilisé par la machine. Les adaptateurs peuvent aussi servir d'interface pour une mise en forme des données selon des protocoles prédéfinis de transfert de données.

Dans le cas d'un réseau local de machines à sous de casino, les moyens de liaison sont par exemple constitués par une liaison série de type RS 485 sur câble blindé ou sur une connexion bifilaire. La liaison peut aussi être une liaison parallèle pour permettre un plus grand débit de données.

Dans le cas d'un réseau étendu de machines à sous disposées dans divers lieux publics et privés, la liaison peut être avantageusement une liaison téléphonique. Chaque machine de jeu 200, 201 ou 202 est dans ce cas reliée aux moyens de liaison par un modulateur démodulateur de type MODEM téléphonique représenté à la figure 1 sous la référence 120, 121 ou 122 respectivement. L'ordinateur central 1 est dans ce cas relié également par un MODEM téléphonique 11 aux moyens de liaison 123 du réseau.

L'invention met en oeuvre des machines à sous pouvant recevoir des transferts de données correspondant à des transferts d'unités de valeur. Un joueur peut ainsi effectuer des virements monétaires électroniques pour miser ou comptabiliser ces gains. Diverses procédures de transfert sont envisagées.

Des comptes d'unités de valeur peuvent ainsi être gérés par l'organe central 1, chaque joueur disposant d'une carte du type carte magnétique, carte à puce, ou carte sans contact pour l'identifier et autoriser les opérations à partir de son compte en créditant ou débitant la machine à sous.

Une autre procédure prévoit que chaque joueur dispose d'une carte à puce, du type carte téléphonique, stockant des unités de valeur pour effectuer des mises de jeu. Chaque machine est alors dotée d'un transcripteur de données sur carte à puce, permettant de lire et d'enregistrer les unités de valeur débitées et/ou créditées. Des informations sur le joueur telles que son âge, ses habitudes de jeu peuvent aussi être stockées sur la carte et transmises par le transcripteur. Une variante avantageuse de cette procédure prévoit de jouer sur une machine à sous avec une carte bancaire, la machine étant dotée d'un lecteur/validateur de carte bancaire adapté.

Des exemples de réalisation d'organes de transfert d'unités de valeur sont décrits dans des documents de brevet, en particulier dans la demande de brevet FR-96 10031 au nom de la demanderesse. Ces descriptions sont incorporées à la présente à titre d'exemple de réalisation.

Une autre procédure avantageuse prévoit que le joueur puisse jouer avec des billets, chaque machine étant dotée d'un appareil de reconnaissance de billets de banque. L'appareil transfère ainsi électroniquement les sommes correspondantes vers la machine à sous avant que le joueur effectue ses mises. Inversement la machine à sous peut créditer l'appareil pour que le joueur recouvre ses gains sous forme de billets.

De façon générale donc, l'invention prévoit que chaque machine 200, 201 ou 202 est dotée d'un organe de transfert d'unités de valeur 300, 301 ou 302 qui échange des messages de données numériques correspondant aux sommes d'argent en jeu ou à d'autres informations.

De plus, l'invention prévoit que les machines de jeu 200, 201, 202 dotées de tels organes de transfert d'unités de valeur soient connectées en réseau 123 avec un organe central de gestion 1 afin de surveiller la régularité des opérations de jeu ou d'effectuer des relevés comptables, fiscaux ou des actions promotionnelles, telles que remise d'unités de valeur à un joueur régulier.

Un tel réseau 123 de machines à sous 200, 201 et 202 reliées à l'organe central de gestion 1 peut donc servir au transfert de données de tout type, y compris des données correspondant à des unités de valeur.

On voit donc que divers types de moyens de paiement et de délivrance des gains peuvent être utilisés d'après l'invention, tels que des cartes à puce, des cartes sans contact, des cartes bancaires, des billets, des pièces, ou des jetons ou des virements d'unités de valeur. Il suffira de prévoir un monnayeur électronique, plus généralement appelé organe de transfert d'unités de valeur, apte à vérifier la validité du moyen de paiement et à effectuer le virement électronique d'unités de valeur correspondant vers la machine à sous.

La machine 200 qui a été représentée en figure 2 peut bien-sûr être une machine à monnayeur électronique 300 exclusivement, mais aussi une machine à double monnayeur, c'est-à-dire une machine qui comporte outre ce monnayeur électronique 300, un monnayeur à pièces ou à jetons visible figure 1.

Dans le cas d'une machine à double monnayeur, le joueur aura, conformément à l'invention, la possibilité de jouer avec des pièces ou jetons et de se faire restituer ses gains uniquement sous la forme de pièces.

Selon l'invention, il est prévu des moyens de commutation 400 permettant, d'une part de transmettre des données entre la machine à sous et l'organe de transfert d'unités de valeur, d'autre part de transmettre des données entre la machine à sous et l'organe central de gestion via les moyens de liaison 123 du réseau.

De tels moyens de commutation 400 permettent d'aiguiller les transmissions de données provenant de la machine à sous ou destinées à la machine à sous.

Dans un premier état, les moyens de commutation 400 permettent ainsi à la machine à sous 200 et à l'organe de transfert d'unités de valeur 300 d'échanger des données, notamment des unités de valeur de jeu.

Par exemple si l'organe de transfert 300 est un transcripteur de données sur carte à puce, la machine 200 peut ainsi être informée du solde d'unités de valeur stockées sur la carte à puce et décompter des unités de valeur sur la carte. Réciproquement lorsque le joueur gagne des parties, la machine 200 transfère les gains d'unités de valeur vers le transcripteur 300 qui les enregistre sur la carte à puce. La machine 200 et le transcripteur de données 300 peuvent en outre échanger des informations sur le joueur, informations stockables sur la carte.

Dans un deuxième état, les moyens de commutation 400 permettent à la machine à sous 200 de recevoir et d'envoyer des données sur les moyens de liaison 123 du réseau. Les données peuvent notamment provenir ou être destinées à un ordinateur central 1 connecté au réseau 123. Les données échangées peuvent être de toute nature, par exemple des unités de valeur de jeu si l'organe central 1 gère le compte de valeur du joueur ou si l'organe central attribue des parties gratuites aux joueurs réguliers dans une application de fidélisation de la clientèle.

On peut ainsi transmettre des informations sur le joueur ou des données relatives aux opérations effectuées avec une carte déterminée ou sur une machine déterminée, afin de permettre un relevé comptable ou une vérification des opérations.

Il est préférable de prévoir que les moyens de commutation 400 permettent en outre de transmettre des données directement entre l'organe de transfert 300 et les moyens de liaison 123 du réseau donc entre l'organe de transfert d'unités de valeur 300 et l'organe central de gestion 1.

Comme visible figure 2, l'invention est réalisée de préférence sous la forme d'un dispositif 400 contenant des moyens de commutation MUX, le dispositif 400 étant relié aux moyens de liaison du réseau 123, à une machine à sous 200 et à un organe de transfert 300.

On peut prévoir aussi que les moyens de commutation MUX sont disposés dans la machine à sous 200 ou dans l'organe de transfert 300.

Un tel dispositif de commutation 400 ou MUX comporte de préférence une liaison multicanal comportant au moins trois canaux d'entrée-sortie. Un premier canal 410, affecté à l'ordinateur central 1, est relié par un adaptateur 120 aux moyens de liaison 123 du réseau.

Un deuxième canal 420, affecté à la machine à sous 200, est relié à cette machine 200.

Un troisième canal 430, affecté à l'organe de transfert 300, est relié à cet organe de transfert 300.

Selon l'invention, les moyens de commutation MUX du dispositif 400 mettent ainsi en communication deux des trois canaux précités.

Les moyens de commutation MUX peuvent être constitués simplement par un dispositif multiplexeur ou démultiplexeur.

On entend par multiplexeur un circuit électronique comportant un canal d'entrée et plusieurs canaux de sortie et effectuant la liaison entre le canal d'entrée et un des canaux de sortie selon un signal de sélection de la sortie. Un multiplexeur peut notamment remettre en forme les données présentées sur le canal d'entrée afin d'effectuer un relais de transmission de données vers le canal de sortie.

Inversement, on entend par démultiplexeur, un circuit électronique comportant plusieurs canaux d'entrée et un canal de sortie et effectuant la liaison entre un des canaux d'entrée et la sortie selon un signal de sélection de l'entrée. Un démultiplexeur peut notamment relayer les données transmises.

Le dispositif de transfert de données peut être réalisé simplement à partir d'un circuit électronique à base de "multiplexeur/démultiplexeur" à trois canaux de type connu. Divers types de réalisation d'un tel circuit peuvent être envisagés par l'homme de l'art et ne seront pas détaillés dans la présente. Nous exposons simplement le fonctionnement d'un tel dispositif simple de multiplexage.

Considérons qu'une transmission de données doit être effectuée entre l'organe central 1 et la machine 200. Le début du message de donnée reçu sur le canal 410 de l'organe central comporte un signal indiquant le canal destinataire 420.

Un signal correspondant, interne au dispositif de commutation, sélectionne l'un des deux canaux mis en communication, tandis qu'un autre signal interne sélectionne l'autre des deux canaux mis en communication.

Dans cet exemple, le premier signal sélectionne le canal 410 et un multiplexeur/démultiplexeur du dispositif de transfert. Le second signal sélectionne le canal 420 et un deuxième multiplexeur/démultiplexeur du dispositif de transfert. Les deux canaux 410 et 420 sont ainsi interconnectés.

Les données peuvent alors être transmises depuis l'organe central 1 vers la machine 200 tout comme elles peuvent être transmises depuis la machine 200 vers l'organe central 1.

Il est préférable de prévoir dans ce cas que le troisième canal 430 soit déconnecté. Aucun des deux premiers canaux 410, 420 n'est alors en communication avec le troisième canal 430.

On évite ainsi de brouiller le transfert de données entre les deux premiers canaux ou d'amorcer un protocole de communication par erreur avec le troisième canal 430.

De préférence il est prévu des moyens de coordination qui mettent en attente les canaux qui ne sont pas en communication.

Dans notre exemple, un signal d'attente peut ainsi être envoyé sur le troisième canal 430 lorsque les deux premiers canaux 410 et 420 sont en communication.

Lorsqu'un message doit être transmis sur le canal 430, l'organe de transfert 300 observe si un signal d'attente est présent sur son canal 430. Si il n'y a pas de signal d'attente c'est-à-dire que la machine à sous 200 n'est pas en communication avec le réseau 123, l'organe de transfert 300 peut émettre son message.

Considérons par exemple qu'un joueur effectue une opération de jeu sur la machine à sous 200 avec une carte à puce. En se présentant devant la machine, le joueur insère sa carte dans un transcripteur de données sur carte à puce jouant le rôle d'organe de transfert d'unités de valeur 300. Une lecture des données enregistrées sur la carte à puce est réalisée par ce transcripteur. Le transcripteur peut ainsi connaître et stocker le solde d'unités de valeur de la carte correspondant à la somme d'argent à la disposition du joueur. Le transcripteur peut encore contrôler la validité de la carte à puce à partir de données numériques d'identification de la carte, notamment de son numéro de série et de clés de reconnaissance ou de clés de cryptographie secrètes en appliquant un algorithme de calcul ou un algorithme de cryptographie. De tels algorithmes bien connus ne seront pas détaillés dans la présente.

Le transcripteur 300 peut alors transmettre ces informations à la machine à sous 200, en émettant un message consistant en une série de données relative au solde d'unités de valeur lu sur la carte à puce.

Le transcripteur commence son message en signalant l'organe destinataire du message, et les moyens de commutation, reconnaissant le destinataire, mettent en communication les canaux 430 et 420 correspondant à l'émetteur et au destinataire du message, joignant ainsi le transcripteur 300 à la machine à sous 200. Une fois que la machine 200 reçoit le message, elle peut retourner un signal de réception au transcripteur.

Les moyens de commutation peuvent maintenir les deux canaux 420 et 430 en communication tant que le dialogue se poursuit entre le transcripteur 300 et la machine à sous 200, l'autre canal 410 étant maintenu en attente.

De préférence toutefois, il est prévu qu'après avoir transmis le message à la machine à sous 200 et en attendant que la machine calcule sa réponse, le dispositif peut disposer de cet intervalle pour intercaler une transmission de données entre l'organe central de gestion 1 et l'organe de transfert d'unités de valeur 300 ou même entre l'organe central 1 et la machine à sous 200.

L'invention prévoit donc des moyens de coordination des transferts de données permettant d'intercaler une transmission secondaire de données entre des transmissions principales de données.

On peut ainsi effectuer simultanément des transmissions principales et des transmissions secondaires, les transmissions secondaires étant intercalées entre les transmissions principales.

Dans notre exemple, la machine à sous 200 est donc informée du solde d'unités de valeur disponible sur la carte à puce du joueur ou reçoit un transfert d'unités de valeur correspondant à la mise d'une partie de jeu.

Ainsi, la machine à sous 200 peut répercuter des informations à l'ordinateur central 1, via le réseau, sur les opérations de jeu qu'elle effectue.

Une fois l'échange de données avec le transcripteur 300 terminé, les moyens de coordination de transfert de données suppriment le signal d'attente sur le canal 410. La machine à sous 200 peut alors demander à transmettre des informations à l'ordinateur central 1.

La machine à sous 200 peut notamment signaler à l'organe central 1, l'identification de la carte, son solde d'unité de valeur, le montant des mises en jeu ou des gains réalisés.

Ce dialogue s'effectue par l'intermédiaire des moyens de liaison 123 du réseau et d'adaptateurs 120, 121, 122, 11 de type connu.

L'organe central 1 peut être relié par une liaison 123 commune à toutes les machines à sous 200, 201, 202 ou par des liaisons individuelles avec chaque machine.

Les moyens de liaison peuvent en effet être communs à un ensemble de machines à sous 200, 201, 202 auquel cas une seule transmission peut avoir lieu à tout instant entre une des machines et l'organe central de gestion 1. Par exemple, les machines peuvent être reliées à l'organe central par une liaison unique, chaque machine se branchant sur cette liaison de type câble de liaison série ou bus de liaison parallèle. Dans ce cas, les moyens de liaison 123 du réseau sont reliés à l'organe central 1 par un adaptateur simple convertissant ou relayant le mode de transmission des données. L'adaptateur exécute de plus un programme déterminant la machine émettrice ou destinataire d'une transmission de données.

De façon alternative, le réseau peut comporter des moyens de liaison individuels entre chaque machine à sous et l'organe central 1.

Par exemple, les machines à sous peuvent être reliées individuellement par liaison bifilaire à l'organe central 1. Dans ce cas, l'organe central est de préférence relié aux moyens de liaison 123 du réseau par un dispositif central de commutation selon l'invention comportant autant de canaux que de machines reliées (non représenté). L'organe central dialogue ainsi avec une machine à sous déterminée, par exemple la machine 200, l'organe central 1 et une liaison bifilaire aboutissant à la machine à sous 200 étant mis en communication. Le dispositif central de commutation effectue la connexion du canal 10 de l'organe central 1 avec un des canaux du dispositif central reliés individuellement à une machine à sous 200, 201 ou 202 respective. La liaison bifilaire aboutissant à une machine à sous 200 peut toujours comporter un adaptateur 120 et un dispositif de commutation 400 relié à un organe de transfert 300 et à la machine 200.

Les autres canaux du dispositif central de commutation de l'organe central 1 sont alors mis en attente. Les dispositifs 401 et 402 connectés aux machines 201 et 202 reçoivent alors un signal d'attente sur leur canal 411 et 412 connecté au dispositif central de commutation.

Après le dialogue entre la machine à sous 200 et l'organe central 1, les signaux d'attente disparaissent. L'organe central 1 peut alors dialoguer avec une autre machine à sous 201 ou 202 du réseau, si le canal correspondant 411 ou 412 ne comporte pas de signal d'attente. Le dispositif 400 comportant des moyens de commutation peut pour sa part prendre en compte un nouvel échange de messages entre la machine 200 et son transcripteur 300.

Un mode de réalisation particulier des moyens de commutation et de coordination des transferts de données selon l'invention va maintenant être détaillé. De tels moyens de commutation peuvent être intégrés à un dispositif 400 d'interconnexion de machine à sous 200 et de transcripteur 300 au réseau 123, le dispositif étant avantageusement intégré à un boîtier isolé comme visible figure 2.

On notera cependant que les moyens de commutation peuvent être intégrés à l'un quelconque des éléments du réseau, soit la machine à sous 200, soit le transcripteur 300, soit l'ordinateur central 1, voire même intégrés aux moyens de liaison 123 du réseau. Ces moyens de commutation peuvent aussi être répartis et dispersés sur chaque élément du réseau.

La figure 3 illustre une réalisation de moyens de commutation sous la forme d'un circuit électronique appelé par la suite circuit de multiplexage MUX.

Dans la présente, on entend par multiplexage le fait de transmettre des données sur deux canaux de liaison sélectionnés parmi au moins trois canaux, les données venant du premier des deux canaux sélectionnés étant transmises vers le second canal sélectionné, et inversement, les données venant du second canal sélectionné étant transmises vers le premier canal sélectionné.

Le circuit de multiplexage. MUX comprend dans ce mode de réalisation un microprocesseur MP, une mémoire de programme MO, une mémoire de données MV et une mémoire de configuration CF. La mémoire de programme MO est constituée de préférence par une mémoire morte de type ROM. La mémoire de données MV est de préférence constituée par une mémoire vive de type RAM. La mémoire de configuration CF est de préférence constituée par une mémoire morte effaçable et programmable électriquement de type EEPROM.

Le microprocesseur MP est relié par un ou des bus de données à des interfaces d'entrée/sortie.

Pour un dispositif 400 de commutation comportant trois canaux 410, 420 et 430 tel qu'illustré figure 2, le circuit de multiplexage MUX correspondant comporte ainsi trois interfaces IR, IM et IT.

La première interface IR est connectée aux moyens de liaison 123 du réseau et à l'organe central de gestion 1. La deuxième interface IM est connectée à une liaison 420 reliée à la machine à sous 200. La troisième interface IT est connectée à une liaison 430 reliée au transcripteur 300 de données sur cartes à puce.

Le multiplexeur MP exécute un programme d'instructions stockées dans sa mémoire morte MO. Il stocke les données dans la mémoire vive MV que ce soit des données intermédiaires prévues par le programme d'instructions ou des données d'état comme des données relatives à l'état de transmission, d'attente, de début ou de fin de message. En outre, il peut stocker les données de message dans la mémoire vive MV en vue d'une transmission différée.

Le microprocesseur consulte en outre la mémoire de configuration CF afin de transmettre les données selon un protocole de transmission précis dont les paramètres figurent de préférence en mémoire morte effaçable CF de façon à pouvoir être modifiées.

En effet, les protocoles de transmission de données varient selon les machines à sous, les organes de transfert d'unités de valeur, les organes centraux de gestion ou les moyens de liaison utilisés. Il est donc préférable de faire figurer leur caractéristiques et des programmes de codage/décodage correspondants dans une mémoire morte séparée, de préférence une mémoire facilement reprogrammable de type EEPROM.

Les interfaces IR, IM et IT mettent en forme les signaux électriques correspondant aux données transmises. Les interfaces peuvent comporter avantageusement un tampon d'entrée ou "buffer" stockant les données reçues d'un canal lorsque celui-ci n'est pas en communication. Le tampon ou "buffer" peut en outre maintenir un signal constant en sortie de ce canal, tel que le signal d'attente précité pendant que le microprocesseur effectue d'autres instructions.

Sur la figure 3, on a représenté en pointillés d'autres circuits optionnels tels que des traducteurs de protocoles TR, TT et TM. Ces circuits de traduction de protocole convertissent les données transmises sur un canal selon un protocole déterminé vers un autre protocole adapté au circuit se trouvant en aval tel que le microprocesseur MP . lui-même ou l'ordinateur (traducteur TR) ou la machine à sous 200 (traducteur TM) ou le transcripteur (traducteur TT).

La traduction de protocole peut encore être effectuée par le microprocesseur MP, si celui-ci peut faire appel à des programmes et des données. de conversion stockés par exemple dans la mémoire de configuration CF.

Un module de sécurité MS peut être avantageusement prévu dans le circuit de multiplexage MUX. Le module de sécurité MS permet de sécuriser les échanges d'informations, notamment les données d'identification de la carte ou les données relatives aux soldes d'unité de valeur de jeu. Le module de sécurité comporte de préférence des algorithmes de cryptage ou de données d'identification et des données de cryptage ou des clés d'identification. Divers algorithmes et données de cryptage peuvent être mis en oeuvre par l'homme de l'art, plusieurs demandes de brevet au nom de la demanderesse décrivant de tels algorithmes.

Un exemple de sécurisation de transferts de données sur le réseau est exposé ci-après en considérant un algorithme standard d'encryptage de données, type algorithme DES, permettant de certifier les données numériques échangées entre la carte CJ1, le transcripteur T, la machine de jeu et l'organe central de gestion 1. En utilisant un algorithme DES, le cryptage et le décryptage du certificat accompagnant les données transmises n'est possible et cohérent que si on utilise une clé secrète.

Les algorithmes de cryptage de donnés de type DES comportent des séries de calculs complexes qui ne seront pas détaillés dans la présente.

Un exemple de mise en oeuvre d'algorithme DES sera exposé en considérant simplement que l'algorithme fournit un nombre crypté, appelé clé de session K', à partir d'un premier nombre donné, appelé clé d'identification K et d'un nombre aléatoire Rnd, selon l'exemple de la formule suivante :$\text{K' = DES(K, Rnd)}$

La complexité des algorithmes DES rend impossible la découverte d'une clé d'identification secrète K à partir de la clé de session K' et du nombre aléatoire Rnd.

La figure 4 illustre la mise en oeuvre d'un algorithme DES. L'algorithme est mis en oeuvre pour certifier un message, par l'émetteur du message qui peut être une machine à sous 200, un organe de transfert d'unités de valeur 300, une carte à puce ou même un dispositif de commutation selon l'invention. L'émetteur comporte alors un module de sécurité MS disposant dans une zone mémoire inaccessible d'au moins une clé d'identification secrète Kt. Le module de sécurité de l'émetteur génère un nombre pseudo aléatoire Rnd1. A partir de ces deux nombres Rnd1 et Kt, l'algorithme DES mis en oeuvre par le module de sécurité calcule une clé de session Kt'.

. Cette clé de session Kt' peut servir de certificat d'authentification et être envoyée avec le nombre aléatoire Rnd1 et les données à certifier. Cependant, pour rendre toute découverte des clés impossible, il est prévu d'appliquer une seconde fois l'algorithme DES. Comme visible figure 3, l'émetteur du message à certifier, demande au destinataire, l'organe central 1 par exemple, de lui fournir un second nombre aléatoire Rnd2.

L'algorithme DES est à nouveau appliqué à la clé de session Kt' et au second nombre aléatoire Rnd2 par le module de sécurité de l'émetteur pour calculer un certificat C.

Le message de données est alors envoyé au destinataire accompagné du certificat C et du nombre aléatoire Rnd1 calculés par la carte. Ainsi les clefs utilisées, en particulier la clé d'identification secrète Kt et la clé de session Kt', ne sont pas échangées.

L'authentification du message de données est effectué en recalculant un certificat C' à partir des même données. L'algorithme est donc une seconde fois mis en oeuvre pour authentifier le message par le destinataire du message. le destinataire doit donc comporter un second module de sécurité, avec en mémoire la clé d'identification secrète Kt. Le second module sécurisé peut alors calculer la clé de session Kt' à partir de la clé d'identification Kt et du nombre aléatoire Rnd1.

Le second module sécurisé dispose encore du nombre aléatoire Rnd2 qu'il a fourni précédemment à l'émetteur. A partir de ces deux nombres Rnd2 et Kt', le second module de sécurité calcule à nouveau un certificat C' en appliquant une seconde fois l'algorithme DES.

En vérifiant que le certificat C calculé par l'émetteur correspond au certificat C' recalculé par son module de sécurité, le destinataire peut authentifier le message de donnée reçu.

Notons qu'une nouvelle clé de session Kt' et un nouveau certificat C sont recalculés à chaque certification de message désirée. On évite ainsi qu'une machine pirate du réseau puisse utiliser une certification précédente.

Avec un tel module de sécurité MS, le circuit de multiplexage MUX peut ainsi identifier les émetteurs lui envoyant des messages, notamment les cartes à puce lues par des transcripteurs, et peut en outre crypter et décrypter les messages transmis par chaque émetteur sur le réseau. Le circuit de multiplexage MUX peut aussi être chargé de crypter les données relatives au solde d'unités de valeur et les transferts d'unités de valeur, c'est-à-dire les montants transférés au cours d'opérations de jeu.

Le fonctionnement du circuit de multiplexage sera mieux compris à partir de deux exemples d'échanges de messages.

Considérons que l'ordinateur central envoie un message destiné à une machine à sous 200. Les circuits MUX des dispositifs de. commutation 400, 401 et 402 reçoivent le début du message. Les circuits MUX des dispositifs 401 et 402 correspondant aux machines 201 et 202 non concernées déconnectent leur canal respectif 411 et 412. Les machines à sous 201 et 202 peuvent cependant échanger des messages avec leur organe de transfert d'unités de valeur 301 et 302, respectivement.

Le circuit MUX du dispositif 400 met en attente le canal 430 vers l'organe de transfert 300, l'interface IT envoyant un signal d'attente.

Le circuit MUX du dispositif 400 traduit le message, le microprocesseur MP ou les traducteurs TR et TM traduisant les données d'un protocole vers le protocole reconnu par l'électronique de la machine. Enfin, l'interface IM du circuit MUX envoie ou répète ce message à la machine à sous 200 via le canal de liaison 420.

De préférence après que ce premier message a été transmis, le dispositif 400 n'attend pas la réponse de la machine 200 et se prépare à accepter un message venant d'un canal quelconque 410, 420 ou 430 pour transmettre ce nouveau message pendant que la machine calcule sa réponse. Dans ce cas, dès la fin du premier message, le dispositif supprime tout signal d'attente sur ses canaux 410, 420 et 430.

Le dispositif 400 peut aussi attendre la réponse de la machine 200. Quand le message de réponse revient au circuit de multiplexage MUX du dispositif 400, le circuit analyse, traduit et répète le message à l'organe central de gestion 1 via le canal de liaison 123 du réseau. Lorsque les échanges de messages entre l'organe central 1 et la machine 200 sont terminés, le circuit de multiplexage MUX libère le canal 430 relié à l'organe de transfert 300. La machine à sous peut alors reprendre les échanges de données et d'unités de valeur avec l'organe de transfert 300.

Au cours de tels échanges de messages, les machines à sous 200, 201 et 202 informent l'organe central de leur état. Une machine 200 peut être par exemple en état de non-fonctionnement, d'erreur de transmission, ou dans un état normal.

De façon avantageuse, les transferts d'unités de valeur peuvent être refusés par le circuit de multiplexage si la machine est en état de non-fonctionnement. Ainsi, lorsque le circuit de multiplexage MUX est informé que l'organe de transfert d'unités de valeur désire créditer la machine à sous, le circuit MUX scrute un indicateur d'état de la machine à sous. En fonction de l'état de la machine, il effectue ou non l'opération de transfert d'unités de valeur.

Lors d'un tel échange de messages entre l'organe de transfert 300 et la machine à sous 200, le circuit MUX du dispositif 400 met en attente le canal 410 relié au réseau.

Le circuit MUX traduit et répète le message de transfert d'unités de valeur à destination de la machine à sous 200. La machine 200 vérifie le cryptage du message et enregistre le montant transféré.

Le circuit de multiplexage MUX attend la réponse de la machine à sous 200, la traduit et la dirige vers l'organe de transfert 300.

Inversement, quand le joueur désire que ses gains lui soient délivrés, la machine à sous et l'organe de transfert échangent un message de transfert d'unités de valeur. L'organe de transfert d'unités de valeur 300 vérifie le cryptage du message et délivre les gains. Si l'organe de transfert est un transcripteur de données sur carte à puce, par exemple, il enregistre le nouveau solde d'unités de valeur en mémoire de la carte. Après cette opération, l'organe de transfert 300 envoie une réponse conventionnelle si l'opération s'est bien déroulée et le circuit de multiplexage MUX du dispositif 400 la transmet à la machine.

Une fois les échanges entre la machine à sous 200 et son transcripteur 300 achevés, ou de préférence après chaque message transmis, le signal d'attente émis sur le canal 410 par l'interface IR du circuit de multiplexage MUX est supprimé.

On notera qu'une variante de moyens de commutation selon l'invention peut prévoir de transmettre directement des données entre le canal 430 de l'organe de transfert d'unités de valeur 300 et le canal 410 relié à l'ordinateur central 1 par les moyens de liaison du réseau.

Un avantage de cette variante est que l'ordinateur reçoit directement des données de solde fournies par l'organe de transfert 300, ou des informations sur le joueur enregistrées sur une carte à puce par exemple.

Un dispositif selon l'invention comportant un circuit de multiplexage MUX avec traducteurs TM et TT peut avantageusement être utilisé pour traduire simplement les messages échangés entre une machine 200 et son organe de transfert d'unités de valeur 300, cet ensemble machine à sous - organe de transfert 200, 300 n'étant pas nécessairement relié à un réseau. Le dispositif 400 joue alors un simple rôle d'interface pour traduire les messages selon le protocole prévu convenant au circuit destinataire.

Les moyens de commutation selon l'invention sont de préférence disposés dans un boîtier isolé pouvant se connecter sur les liaisons électroniques prévues sur des machines existantes. Ainsi, la mise en réseau de machines à sous fonctionnant déjà avec monnayeur électronique ou la connexion à un monnayeur électronique de machines pouvant déjà être mises en réseau est possible à peu de frais.

Un autre avantage de l'invention est qu'elle permet de constituer un réseau avec des machines à sous et des transcripteurs utilisant des protocoles de transmission de messages différents.

L'invention permet en outre de sécuriser les transferts de données, en particulier les transferts d'unités de valeur correspondant à des sommes d'argent, en prévoyant le cryptage des messages.

D'autres variantes de réalisation, avantages et caractéristiques de l'invention, apparaîtront à l'homme du métier sans sortir du cadre des revendications ci-après.

## Revendications

1. Dispositif (400,401,402) de transfert de données destiné à s'insérer dans un réseau de machines à sous (200,201,202) dotées d'organes de transfert d'unités de valeur (300,301,302), le réseau communiquant par une liaison de transfert de données (123) avec un organe central de gestion (1), **caractérisé en ce que** le dispositif (400) comprend une liaison multicanal (MUX) comportant au moins un premier canal (410), un deuxième canal(420) et un troisième canal (430), destinés à être affectés, dans l'ordre ou dans le désordre :
- à la liaison de transfert de données (123) du réseau avec l'organe central de gestion (1),
- à une machine à sous (200), et
- à un organe de transfert d'unités de valeur,
le dispositif comprenant des moyens de commutation (MUX) des transferts de données, permettant :
- d'une part, d'effectuer des transmissions principales de données entre le premier canal et le deuxième canal (410,420), et
- d'autre part, d'effectuer des transmissions secondaires de données entre le premier canal (420) et le troisième canal (430).

2. Dispositif selon la revendication précédente, **caractérisé en ce que** les moyens de commutation (MUX) des transferts de données permettent :
- en outre, d'effectuer d'autres transmissions secondaires entre le deuxième canal (410) et le troisième canal (430).

3. Dispositif selon l'une des revendications précédentes, **caractérisé en ce qu'**il comporte des moyens de coordination (MP) des transferts de données, les moyens de coordination analysant un message de données transmis, reconnaissant le canal destinataire et transmettant le message de données sur le canal destinataire.

4. Dispositif selon l'une des revendications précédentes, **caractérisé en ce qu'**il comporte des moyens de coordination (MP) des transferts de données mettant au moins un canal (430) en attente lorsqu'une transmission est effectuée entre deux autres canaux (410,420).

5. Dispositif selon l'une des revendications précédentes, **caractérisé en ce qu'**il comporte des moyens de coordination (MP) des transferts de données permettant d'intercaler une transmission secondaire de données entre des transmissions principales de données.

6. Dispositif selon la revendication 5, **caractérisé en ce que** les moyens de coordination (MP) permettent d'effectuer simultanément des transmissions principales et des transmissions secondaires, les transmissions secondaires étant intercalées entre les transmissions principales.

7. Dispcsitif selon l'une des revendications précédentes, **caractérisé en ce qu'**il comporte des moyens de coordination des transferts de données (MP) permettant de reconnaître qu'une machine à sous (200) est en état de non fonctionnement, et signalant l'état de la machine sur le canal (410) affecté à la liaison du réseau avec l'organe central de gestion (1) et/ou sur le canal (430) affecté à l'organe de transfert d'unités de valeur (300) en empêchant tout transfert de données lorsque la machine est en état de non-fonctionnement.

8. Dispositif selon l'une des revendications précédentes, **caractérisé en ce qu'**il comporte un module de sécurisation (MS) calculant un certificat d'authentification à partir de données secrètes stockées en mémoire du module.

9. Dispositif selon l'une des revendications précédentes, **caractérisé en ce que** les données transmises sont accompagnées d'un certificat d'authentification calculé par un module de sécurisation (MS) afin d'authentifier l'origine des données.

10. Dispositif selon la revendication 8 ou 9,
**caractérisé en ce que** le module de sécurisation (MS) du dispositif (MUX) vérifie que le certificat d'authentification calculé correspond à un certificat d'authentification accompagnant les données à transmettre afin d'authentifier l'origine des données.

11. Dispositif selon l'une des revendications précédentes, **caractérisé en ce qu'**au moins un canal (410,420,430) comporte un tampon d'entrée (IR,IM,IT) mettant en forme et/ou stockant les données transmises.

12. Dispositif (400,MUX) selon l'une des revendications précédentes, **caractérisé en ce qu'**il intègre un adaptateur (AD) convertissant un mode de transmission de données en un autre mode de transmission pour adapter le mode de transmission utilisable sur la liaison de transfert de données du réseau (123) au mode de transmission utilisable par le dispositif (MUX).

13. Dispositif selon l'une des revendications précédentes, **caractérisé en ce qu'**il comporte des moyens de traduction (TR,TM,TT) de protocole de transfert de données.

14. Utilisation d'un dispositif (400,MUX) selon la revendication 13, comme interface de traduction des transferts de données entre une machine à sous (200) et un organe de transfert d'unités de valeur (300).

15. Réseau de transfert de données comprenant :
- au moins une machine à sous (200),
- au moins un organe de transfert d'unités de valeur (300),et.
- une liaison de transfert de données (123) communiquant avec un organe central de gestion (1),
**caractérisé en ce qu'**il comporte au moins un dispositif (400) selon l'une des revendications 1 à 13.

16. Réseau de transfert de données comprenant :
- au moins une machine à sous (200),
- au moins un organe de transfert d'unités de valeur (300), et
- une liaison de transfert de données (123) communiquant avec un organe central de gestion (1),
**caractérisé en ce qu'**il comporte des moyens de commutation et de ccordination (MUX) des transferts de données permettant :
- d'une part, de transmettre des données entre la machine à sous (200) et l'organe de transfert d'unités de valeur (300), et
- d'autre part, de transmettre des données entre la machine à sous (200) et la liaison du réseau (123).

17. Réseau selon la revendication 16, **caractérisé en ce que** les moyens de commutation et de coordination (MUX) des transferts de données permettent en outre de transmettre des données entre l'organe de transfert d'unités de valeur (300) et la liaison du réseau (123).

18. Réseau selon la revendication 16 ou 17, **caractérisé en ce que** les moyens de commutation et de coordination (MUX) des transferts de données permettent d'intercaler des transmissions à partir de l'organe central de gestion (1) avec des transmissions à partir de l'organe de transfert d'unités de valeur (300).

19. Réseau selon l'une des revendications 16 à 18, **caractérisé en ce que** les moyens de commutation et de coordination (MUX) des transferts de données comportent en outre des moyens de traduction (TR, TT, TM) de protocole de transfert de données.

20. Réseau selon l'une des revendications 15 à 19, dans lequel l'organe de transfert d'unités de valeur (300,301,302) est un transcripteur de données sur carte à puce.

21. Réseau selon l'une des revendications 15 à 19, dans lequel l'organe de transfert d'unités de valeur (300,301,302) est un transcripteur de données sur carte sans contact.

22. Réseau selon l'une des revendications 15 à 19, dans lequel l'organe de transfert d'unités de valeur (300,301,302) est un transcripteur de données sur carte bancaire.

23. Réseau selon l'une des revendications 15 à 19, dans lequel l'organe de transfert d'unités de valeur (300,301,302) est un appareil d'encaissement de billets de banque.

## Patentansprüche

1. Datentransfervorrichtung (400, 401, 402) für die Einfügung in ein Spielautomatennetz (200, 201, 202), ausgestattet mit Werteinheiten-Transferorganen (300, 301, 302), wobei das Netz über eine Datentransferleitung (123) mit einem zentralen Verwaltungsorgan (1) in Verbindung steht, **dadurch gekennzeichnet, dass** die Vorrichtung (400) eine Multikanalleitung (MUX) mit mindestens einem ersten Kanal (410), einem zweiten Kanal (420) und einem dritten Kanal (430) umfasst, die in dieser Reihenfolge oder nicht folgendermaßen zugeordnet werden sollen:
- der Datentransferleitung (123) des Netzes mit einem zentralen Verwaltungsorgan (1),
- einem Spielautomaten (200), und
- einem Werteinheiten-Transferorgan,
wobei die Vorrichtung Schaltmittel (MUX) der Datentransfers umfasst, die ermöglichen:
- einerseits Hauptdatenübertragungen zwischen dem ersten Kanal und dem zweiten Kanal (410, 420), und
- andererseits Nebendatenübertragungen zwischen dem ersten Kanal (420) und dem dritten Kanal (420) durchzuführen.

2. Vorrichtung nach dem vorangehenden Anspruch, **dadurch gekennzeichnet, dass** die Schaltmittel (MUX) der Datentransfers ermöglichen:
- im übrigen andere Nebenübertragungen zwischen dem zweiten Kanal (410) und dem dritten Kanal (430) durchzuführen.

3. Vorrichtung nach einem der vorangehenden Ansprüche, **dadurch gekennzeichnet, dass** sie Koordinierungsmittel (MP) der Datentransfers umfasst, wobei die Koordinierungsmittel eine übertragene Datenmeldung analysiert, den Empfangskanal erkennt und die Datenmeldung auf dem Empfangskanal überträgt.

4. Vorrichtung nach einem der vorangehenden Ansprüche, **dadurch gekennzeichnet, dass** sie Koordinierungsmittel (MP) der Datentransfers umfasst, die mindestens einen Kanal (430) in Wartestellung versetzen, wenn zwischen zwei anderen Kanälen (410, 420) eine Übertragung erfolgt.

5. Vorrichtung nach einem der vorangehenden Ansprüche, **dadurch gekennzeichnet, dass** sie Koordinierungsmittel (MP) der Datentransfers umfasst, die es ermöglichen, eine Nebendatenübertragung zwischen Hauptdatenübertragungen zu schalten.

6. Vorrichtung nach Anspruch 5, **dadurch gekennzeichnet, dass** die Koordinierungsmittel (MP) ermöglichen, gleichzeitig Haupt- und Nebenübertragungen durchzuführen, wobei die Nebenübertragungen zwischen den Hauptübertragungen geschaltet werden.

7. Vorrichtung nach einem der vorangehenden Ansprüche, **dadurch gekennzeichnet, dass** sie Koordinierungsmittel (MP) der Datentransfers umfasst, die es ermöglichen zu erkennen, dass sich ein Spielautomat (200) nicht im Betriebszustand befindet, und den Zustand der Maschine auf dem der Netzleitung mit dem zentralen Verwaltungsorgan zugeordneten Kanal (410) und/oder auf dem dem Werteinheiten-Transferorgan (300) zugeordneten Kanal (430) anzuzeigen, indem sie Datentransfers verhindern, wenn sich die Maschine nicht im Betriebszustand befindet.

8. Vorrichtung nach einem der vorangehenden Ansprüche, **dadurch gekennzeichnet, dass** sie ein Sicherungsmodul (MS) umfasst, dass ausgehend von im Speicher des Moduls gespeicherten Geheimdaten ein Authentifizierungszertifikat errechnet.

9. Vorrichtung nach einem der vorangehenden Ansprüche, **dadurch gekennzeichnet, dass** die übertragenen Daten von einem Authentifizierungszertifikat begleitet werden, das von einem Sicherungsmodul (MS) errechnet wird, um die Herkunft der Daten zu authentifizieren.

10. Vorrichtung nach Anspruch 8 oder 9, **dadurch gekennzeichnet, dass** das Sicherungsmodul (MS) der Vorrichtung (MUX) prüft, ob das errechnete Authentifizierungszertifikat einem Authentifizierungszertifikat entspricht, das die zu übertragenden Daten begleitet, um die Herkunft der Daten zu authentifizieren.

11. Vorrichtung nach einem der vorangehenden Ansprüche, **dadurch gekennzeichnet, dass** mindestens ein Kanal (410, 420, 430) einen Eingangspuffer (IR, IM, IT) umfasst, der die übertragenen Daten formatiert und/oder speichert.

12. Vorrichtung (400, MUX) nach einem der vorangehenden Ansprüche, **dadurch gekennzeichnet, dass** sie einen Adapter (AD) integriert, der einen Datenübertragungsmodus in einen anderen Datenübertragungsmodus umwandelt, um den auf der Datentransferleitung des Netzes (123) benutzbaren Übertragungsmodus dem von der Vorrichtung (MUX) benutzbaren Übertragungsmodus anzupassen.

13. Vorrichtung nach einem der vorangehenden Ansprüche, **dadurch gekennzeichnet, dass** sie Übersetzungsmittel (TR, TM, TT) eines Datentransferprotokolls umfasst.

14. Benutzung einer Vorrichtung (400, MUX) nach Anspruch 13 als Übersetzungsinterface der Datentransfers zwischen einem Spielautomaten (200) und einem Werteinheiten-Transferorgan (300).

15. Datentransfernetz bestehend aus:
- mindestens einem Spielautomaten (200),
- mindestens einem Werteinheiten-Transferorgan (300), und
- einer Datentransferleitung (123), die mit einem zentralen Verwaltungsorgan (1) in Verbindung steht,
**dadurch gekennzeichnet, dass** es mindestens eine Vorrichtung (400) nach einem der Ansprüche 1 bis 13 umfasst.

16. Datentransfernetz bestehend aus:
- mindestens einem Spielautomaten (200),
- mindestens einem Werteinheiten-Transferorgan (300), und
- einer Datentransferleitung (123), die mit einem zentralen Verwaltungsorgan (1) in Verbindung steht,
**dadurch gekennzeichnet, dass** es Schalt- und Koordinierungsmittel (MUX) der Datentransfers umfasst, die ermöglichen:
- einerseits Daten zwischen dem Spielautomaten (200) und dem Werteinheiten-Transferorgan (300) und
- andererseits Daten zwischen dem Spielautomaten (200) und der Netzleitung (123) zu übertragen.

17. Netz nach Anspruch 16, **dadurch gekennzeichnet, dass** die Schalt- und Koordinierungsmittel (MUX) der Datentransfers im übrigen ermöglichen, Daten zwischen dem Werteinheiten-Transferorgan (300) und der Netzleitung (123) zu übertragen.

18. Netz nach Anspruch 16 oder 17, **dadurch gekennzeichnet, dass** die Schalt- und Koordinierungsmittel (MUX) der Datentransfers ermöglichen, Übertragungen ab dem zentralen Verwaltungsorgan (1) zwischen Übertragungen ab dem Werteinheiten-Transferorgan (300) zu schalten.

19. Netz nach einem der Ansprüche 16 bis 18, **dadurch gekennzeichnet, dass** die Schalt- und Koordinierungsmittel (MUX) der Datentransfers im übrigen Übersetzungsmittel (TR, TT, TM) eines Datentransferprotokolls umfassen.

20. Netz nach einem der Ansprüche 15 bis 19, in dem das Werteinheiten-Transferorgan (300, 302, 302) ein Datentransmitter auf Chipkarte ist.

21. Netz nach einem der Ansprüche 15 bis 19, bei dem das Werteinheiten-Transferorgan (300, 301, 302) ein Datentransmitter auf kontaktlose Karte ist.

22. Netz nach einem der Ansprüche 15 bis 19, bei dem das Werteinheiten-Transferorgan (300, 301, 302) ein Datentransmitter auf Bankkarte ist.

23. Netz nach einem der Ansprüche 15 bis 19, bei dem das Werteinheiten-Transferorgan (300, 301, 302) ein Einkassierungsgerät von Banknoten ist.

## Claims

1. A data transfer device (400, 401, 402) designed to be inserted in a network of gambling slot machines (200, 201, 202) provided with unit transfer members (300, 301, 302) for transferring units of value, the network communicating via a data transfer link (123) with a central management member (1), said device being **characterized in that** it comprises a multi-channel link (MUX) having at least a first channel (410), a second channel (420), and a third channel (430), which channels serve to be assigned, in any order:
- to the data transfer link (123) between the network and the central management member (1);
- to a gambling slot machine (200); and
- to a unit transfer member for transferring units of value;
the device further comprising switching means (MUX) for switching the data transfers, which means make it possible:
- firstly, to perform main transmissions of data between the first channel and the second channel (410, 420); and
- secondly, to perform secondary transmissions of data between the first channel (420) and the third channel (430).

2. A device according to the preceding claim, **characterized in that** the switching means (MUX) for switching the data transfers make it possible:
- in addition, to perform other secondary transmissions between the second channel (410) and the third channel (430).

3. A device according to any preceding claim, **characterized in that** it has co-ordination means (MP) for co-ordinating the data transfers, the co-ordination means analyzing a transmitted data message, recognizing the addressee channel, and transmitting the data message over the addressee channel.

4. A device according to any preceding claim, **characterized in that** it has co-ordination means (MP) for co-ordinating the data transfers, which co-ordination means put at least one channel (430) on standby when a transmission is performed between two other channels (410, 420).

5. A device according to any preceding claim, **characterized in that** it has co-ordination means (MP) for co-ordinating the data transfers, which co-ordination means make it possible to intersperse a secondary data transmission between main data transmissions.

6. A device according to claim 5, **characterized in that** the co-ordination means (MP) make it possible simultaneously to perform main transmissions and secondary transmissions, the secondary transmissions being interspersed between the main transmissions.

7. A device according to any preceding claim, **characterized in that** it has co-ordination means (MP) for co-ordinating the data transfers (MP), which co-ordination means make it possible to recognize that a gambling slot machine (200) is in the non-operating state, and indicate the state of the machine over the channel (410) assigned to the link between the network and the central management member (1) and/or over the channel (430) assigned to the unit transfer member for transferring units of value (300) while preventing any data transfer when the machine is in the non-operating state.

8. A device according to any preceding claim, **characterized in that** it has a security module (MS) which computes an authentication certificate on the basis of secret data stored in the memory of the module.

9. A device according to any preceding claim, **characterized in that** the data transmitted is accompanied by an authentication certificate computed by a security module (MS) in order to authenticate the origin of the data.

10. A device according to claim 6 or 9,
**characterized in that** the security module (MS) of the device (MUX) verifies that the computed authentication certificate corresponds to an authentication certificate accompanying the data to be transmitted in order to authenticate the origin of the data.

11. A device according to any preceding claim, **characterized in that** at least one channel (410, 420, 430) has an input buffer (IR, IM, IT) that formats and/or stores the transmitted data.

12. A device (400, MUX) according to any preceding claim, **characterized in that** it integrates an adapter (AD) that converts a data transmission mode into another transmission mode so as to adapt the transmission mode that can be used over the data transfer link of the network (123) to the transmission mode that can be used by the device (MUX).

13. A device according to any preceding claim, **characterized in that** it has translation means (TR, TM, TT) for translating data transfer protocol.

14. The use of a device (400, MUX) according to claim 13 as a translation interface for the data transfers between a gambling slot machine (200) and a unit transfer member (300) for transferring units of value.

15. A data transfer network comprising:
- at least one gambling slot machine (200);
- at least one unit transfer member (300) for transferring units of value; and
- a data transfer link (123) that communicates with a central management member (1);
said network being **characterized in that** it includes at least one device (400) according to any one of claims 1 to 13.

16. A data transfer network comprising:
- at least one gambling slot machine (200);
- at least one unit transfer member (300) for transferring units of value; and
- a data transfer link (123) that communicates with a central management member (1);
said network being **characterized in that** it has switching and co-ordination means (MUX) for switching and co-ordinating the data transfer means, which switching and co-ordination means make it possible:
- firstly, to transmit data between the gambling slot machine (200) and the unit transfer member (300) for transferring units of value; and
- secondly, to transmit data between the gambling slot machine (200) and the link of the network (123).

17. A network according to claim 16, **characterized in that** the switching and co-ordination means (MUX) for switching and co-ordinating the data transfers further make it possible to transmit data between the unit transfer member (300) for transferring units of value (300) and the link of the network (123).

18. A network according to claim 16 or 17, **characterized in that** the switching and co-ordination means (MUX) for switching and co-ordinating the data transfers make it possible to intersperse transmissions from the central management member (1) with transmissions from the unit transfer member (300) for transferring units of value.

19. A network according to any one of claims 16 to 18, **characterized in that** the switching and co-ordination means (MUX) for switching and co-ordinating the data transfers further comprise translation means (TR, TT, TM) for translating data transfer protocol.

20. A network according to any one of claims 15 to 19, in which the unit transfer member (300, 301, 302) for transferring units of value is a data transcriber for transcribing data onto a smart card.

21. A network according to any one of claims 15 to 19, in which the unit transfer member (300, 301, 302) for transferring units of value is a data transcriber for transcribing data onto a contact-less card.

22. A network according to any one of claims 15 to 19, in which the unit transfer member (300, 301, 302) for transferring units of value is a data transcriber for transcribing data onto a bank card.

23. A network according to any one of claims 15 to 19, in which the unit transfer member (300, 301, 302) for transferring units of value is constituted by equipment for receiving bank notes.
